# FASCICULE DE BREVET EUROPEEN

(11) **EP 4 356 806 B1**
(45) Date de publication et mention de la délivrance du brevet: **25.06.2025**
(21) Numéro de dépôt: 23204084.0
(22) Date de dépôt: 17.10.2023
(51) Int. Cl.: A47L 9/24

(54) **CONDUIT D'ASPIRATEUR ÉQUIPÉ D'UN DISPOSITIF D'ARTICULATION**
STAUBSAUGERKANAL MIT GELENKVORRICHTUNG
VACUUM CLEANER SUCTION TUBE WITH A HINGE DEVICE

(30) Priorité: 21.10.2022 FR 2210947
(43) Date de publication de la demande: 24.04.2024
(73) Titulaire: SEB S.A., 69130 Ecully (FR)
(72) Inventeur: POUVREAU, Eric, 69134 Ecully Cedex (FR)
(74) Mandataire: Germain Maureau

(56) Documents cités:
- EP-A1- 1 935 310
- EP-A1- 3 656 268
- JP-A- H0 497 730

## Description

### Domaine technique

La présente invention concerne le domaine des conduits d'aspirateur, et en particulier des aspirateurs balais équipés de tels conduits d'aspirateur.

### Etat de la technique

Un aspirateur balai comprend de façon connue un corps d'aspirateur équipé d'une unité d'aspiration et d'une interface de manipulation, un suceur configuré pour être en contact avec un sol à nettoyer, et un conduit d'aspirateur reliant fluidiquement et mécaniquement le corps d'aspirateur au suceur et définissant un passage d'écoulement d'air.

Afin de faciliter le rangement de l'aspirateur balai ou un nettoyage avec l'aspirateur balai sous des meubles, le conduit d'aspirateur comprend avantageusement :
- une première partie de conduit rigide et une deuxième partie de conduit rigide,
- un dispositif d'articulation reliant les première et deuxième parties rigides entre elles et configuré pour permettre un pivotement de la première partie de conduit rigide par rapport à la deuxième partie de conduit rigide autour d'un axe d'articulation et entre une configuration dépliée dans laquelle les première et deuxième parties de conduit rigides sont sensiblement alignées l'une par rapport à l'autre et une configuration pliée dans laquelle les première et deuxième parties de conduit rigides définissent entre elles un angle inférieur à 180°,
- un organe de verrouillage configuré pour verrouiller les première et deuxième parties de conduit rigides dans la configuration dépliée, l'organe de verrouillage étant monté mobile sur l'une des première et deuxième parties de conduit rigides entre une position de verrouillage dans laquelle l'organe de verrouillage est configuré pour coopérer avec l'autre des première et deuxième parties de conduit rigides de manière à verrouiller les première et deuxième parties de conduit rigides dans la configuration dépliée, et une position de libération dans laquelle l'organe de verrouillage est configuré pour libérer l'autre des première et deuxième parties de conduit rigides de manière à permettre un pivotement des première et deuxième parties de conduit rigides dans la configuration pliée, et
- un bouton de déverrouillage monté mobile entre une position de repos et une position de déverrouillage, le conduit d'aspirateur étant configuré de telle sorte qu'un déplacement du bouton de déverrouillage de la position de repos à la position de déverrouillage entraîne un déplacement de l'organe de verrouillage de la position de verrouillage à la position de libération.

Le document EP3656268 décrit un conduit d'aspirateur dans lequel le bouton de déverrouillage et l'organe de verrouillage sont situés sur un même côté du conduit d'aspirateur qui est diamétralement opposé au côté du conduit d'aspirateur où est situé le dispositif d'articulation.

De ce fait, afin de pourvoir déplacer les première et deuxième parties de conduit rigides dans la configuration pliée, il est nécessaire d'une part d'exercer une pression sur le bouton de déverrouillage qui est orientée dans une première direction, et plus particulièrement vers le haut, et d'autre part d'exercer une pression sur l'une des première et deuxième parties de conduit rigide qui est orientée dans une deuxième direction, et plus particulièrement vers le bas, qui est opposée à la première direction. Or, une telle manipulation peut s'avérer complexe pour certains utilisateurs. De plus, le bouton de déverrouillage étant situé à l'opposé du dispositif d'articulation, et donc dans une partie inférieure du conduit d'aspirateur, l'accessibilité au bouton de déverrouillage peut également s'avérer malaisée pour certains utilisateurs.

### Résumé de l'invention

La présente invention vise à remédier à tout ou partie de ces inconvénients.

Le problème technique à la base de l'invention consiste notamment à fournir un conduit d'aspirateur qui soit de structure simple, fiable et ergonomique.

A cet effet, la présente invention concerne un conduit d'aspirateur définissant un passage d'écoulement d'air et comprenant :
- une première partie de conduit rigide et une deuxième partie de conduit rigide,
- un dispositif d'articulation reliant les première et deuxième parties de conduit rigides entre elles, le dispositif d'articulation comportant un axe d'articulation et étant configuré pour permettre un pivotement de la première partie de conduit rigide par rapport à la deuxième partie de conduit rigide autour de l'axe d'articulation et entre une configuration dépliée dans laquelle les première et deuxième parties de conduit rigides sont sensiblement alignées l'une par rapport à l'autre et une configuration pliée dans laquelle les première et deuxième parties de conduit rigides définissent entre elles un angle inférieur à 180°,
- un organe de verrouillage configuré pour verrouiller les première et deuxième parties de conduit rigides dans la configuration dépliée, l'organe de verrouillage et le dispositif d'articulation étant sensiblement diamétralement opposés par rapport à un axe longitudinal central du conduit d'aspirateur en configuration dépliée des première et deuxième parties de conduit rigides, l'organe de verrouillage étant monté mobile sur l'une des première et deuxième parties de conduit rigides entre une position de verrouillage dans laquelle l'organe de verrouillage est configuré pour coopérer avec l'autre des première et deuxième parties de conduit rigides de manière à verrouiller les première et deuxième parties de conduit rigides dans la configuration dépliée, et une position de libération dans laquelle l'organe de verrouillage est configuré pour libérer l'autre des première et deuxième parties de conduit rigides de manière à permettre un pivotement des première et deuxième parties de conduit rigides dans la configuration pliée, et
- un bouton de déverrouillage monté mobile entre une position de repos et une position de déverrouillage, le conduit d'aspirateur étant configuré de telle sorte qu'un déplacement du bouton de déverrouillage de la position de repos à la position de déverrouillage entraîne un déplacement de l'organe de verrouillage de la position de verrouillage à la position de libération,

Le bouton de déverrouillage est monté coulissant selon une direction de coulissement et entre la position de repos et la position de déverrouillage, et le bouton de déverrouillage et l'organe de verrouillage sont sensiblement diamétralement opposés par rapport à l'axe longitudinal central du conduit d'aspirateur en configuration dépliée des première et deuxième parties de conduit rigides.

En d'autres termes, le bouton de déverrouillage et le dispositif d'articulation sont situés sur un même côté du conduit d'aspirateur qui est sensiblement diamétralement opposé au côté du conduit d'aspirateur où est situé l'organe de verrouillage.

De tels positionnements du bouton de déverrouillage et de l'organe de verrouillage par rapport au dispositif d'articulation permet à un utilisateur de déplacer aisément les première et deuxième parties de conduit rigides dans la configuration dépliée, tout simplement en exerçant une pression sur le bouton de déverrouillage, qui est situé du côté du dispositif d'articulation, et en exerçant, sur au moins l'une des première et deuxième parties de conduit rigides, une force d'appui qui est orientée dans la même direction que la pression exercée sur la bouton de déverrouillage. Une telle disposition du bouton de déverrouillage confère donc une ergonomie accrue au conduit d'aspirateur selon la présente invention.

En outre, le fait que le bouton de déverrouillage et le dispositif d'articulation soient situés sur un même côté du conduit d'aspirateur permet à un utilisateur de pouvoir visualiser, et donc actionner, plus facilement le bouton de déverrouillage.

De plus, le montage coulissant du bouton de déverrouillage offre une solution plus simple et moins encombrante qu'avec un bouton de déverrouillage monté sur pivot.

En effet, avec un bouton de déverrouillage monté sur pivot et situé à l'opposé de l'organe de verrouillage, il est nécessaire de prévoir des moyens de renvoi complexes, tels que des biellettes ou des barres articulées, pour transmettre un mouvement depuis le bouton de déverrouillage jusqu'à l'organe de verrouillage.

En outre, le montage coulissant du bouton de déverrouillage permet de réduire l'encombrement longitudinal de la zone d'articulation du conduit d'aspirateur.

Le conduit d'aspirateur peut en outre présenter une ou plusieurs des caractéristiques suivantes, prises seules ou en combinaison.

Selon un mode de réalisation de l'invention, la direction de coulissement s'étend sensiblement perpendiculairement à l'axe d'articulation. Une telle configuration du bouton de déverrouillage permet de simplifier encore la conception du conduit d'aspirateur selon la présente invention, et de réduire encore l'encombrement de ce dernier.

Selon un mode de réalisation de l'invention, la direction de coulissement s'étend sensiblement perpendiculairement à l'axe longitudinal central du conduit d'aspirateur en configuration dépliée des première et deuxième parties de conduit rigides.

Selon un mode de réalisation de l'invention, le bouton de déverrouillage est situé à proximité de l'axe d'articulation. Avantageusement, le bouton de déverrouillage est disposé à moins de 5 cm de l'axe d'articulation.

Selon un mode de réalisation de l'invention, le dispositif d'articulation est situé dans une partie supérieure d'une zone de liaison reliant les première et deuxième parties de conduit rigides.

Selon un mode de réalisation de l'invention, le dispositif d'articulation est configuré pour être situé au-dessus d'une portion du passage d'écoulement d'air qui s'étend à proximité du dispositif d'articulation, lorsque le conduit d'aspirateur est en conditions normales d'utilisation. En d'autres termes, le dispositif d'articulation est configuré pour être orienté vers le haut, c'est-à-dire pour être directement visible par un utilisateur, lorsque le conduit d'aspirateur est en conditions normales d'utilisation.

Selon un mode de réalisation de l'invention, le dispositif d'articulation est configuré de telle sorte que l'axe d'articulation est décalé latéralement par rapport aux première et deuxième parties de conduit rigides. En d'autres termes, le dispositif d'articulation est configuré de telle sorte que l'axe d'articulation n'est pas sécant avec les première et deuxième parties de conduit rigides.

Selon un mode de réalisation de l'invention, le dispositif d'articulation comporte une première partie de charnière fixée à une surface externe de la première partie de conduit rigide, et une deuxième partie de charnière fixée à une surface externe de la deuxième partie de conduit rigide.

Selon un mode de réalisation de l'invention, le bouton de déverrouillage est configuré pour être déplacé dans la position de déverrouillage lorsqu'un utilisateur exerce une force d'appui sur le bouton de déverrouillage qui est orientée vers l'intérieur du conduit d'aspirateur.

Selon un mode de réalisation de l'invention, l'organe de verrouillage est monté pivotant, par exemple sur la deuxième partie de conduit rigide, autour d'un axe de pivotement qui est sensiblement parallèle à l'axe d'articulation.

Selon un autre mode de réalisation de l'invention, l'organe de verrouillage pourrait être élastiquement déformable entre les positions de verrouillage et de libération.

Selon un mode de réalisation de l'invention, le conduit d'aspirateur comporte en outre un organe de transmission, également nommé organe de renvoi ou organe de transmission de mouvement, configuré pour transmettre un mouvement du bouton de déverrouillage à l'organe de verrouillage, l'organe de transmission étant configuré de telle sorte qu'un déplacement du bouton de déverrouillage de la position de repos à la position de déverrouillage entraîne un déplacement de l'organe de verrouillage de la position de verrouillage à la position de libération.

Selon un mode de réalisation de l'invention, l'organe de transmission est relié mécaniquement au bouton de déverrouillage.

Selon un mode de réalisation de l'invention, l'organe de transmission est solidaire en mouvement du bouton de déverrouillage.

Selon un mode de réalisation de l'invention, l'organe de transmission est monté coulissant sur l'une des première et deuxième parties de conduit rigides, et par exemple sur la première partie de conduit rigide.

Selon un mode de réalisation de l'invention, l'organe de transmission est logé dans l'une des première et deuxième parties de conduit rigides. Une telle disposition de l'organe de transmission permet de se dispenser d'éléments d'habillage, tels que des capots ou des caches, pour cacher les moyens de renvoi, ce qui réduit encore l'encombrement du conduit d'aspirateur selon la présente invention.

Selon un mode de réalisation de l'invention, l'organe de transmission est configuré pour pousser l'organe de verrouillage vers la position de libération lorsque le bouton de déverrouillage est déplacé dans la position de déverrouillage.

Selon un mode de réalisation de l'invention, l'organe de transmission est une bague de transmission. La bague de transmission peut par exemple être fermée ou fendue. L'utilisation d'une bague de transmission fendue permet de simplifier le montage du conduit d'aspirateur selon la présente invention.

Selon un mode de réalisation de l'invention, la première partie de conduit rigide est configurée pour être reliée fluidiquement à un corps d'aspirateur équipé d'une unité d'aspiration, et la deuxième partie de conduit rigide est configurée pour être reliée fluidiquement à un suceur configuré pour être en contact avec un sol à nettoyer.

Selon un mode de réalisation de l'invention, le conduit d'aspirateur comporte un conduit flexible reliant les première et deuxième parties de conduit rigides et définissant au moins partiellement le passage d'écoulement d'air.

Selon un mode de réalisation de l'invention, le dispositif d'articulation est configuré pour être situé au-dessus du conduit flexible lorsque le conduit d'aspirateur est en conditions normales d'utilisation. De façon avantageuse, l'axe d'articulation n'est pas sécant avec le conduit flexible.

Selon un mode de réalisation de l'invention, la première partie de conduit rigide comporte une première portion de montage qui est tubulaire et la deuxième partie de conduit rigide comporte une deuxième portion de montage qui est tubulaire, les première et deuxième portions de montage délimitant un logement interne dans lequel est monté le conduit flexible.

Selon un mode de réalisation de l'invention, la première portion de montage comporte une première ouverture d'insertion et la deuxième portion de montage comporte une deuxième ouverture d'insertion qui est configurée pour être située en regard de la première ouverture d'insertion lorsque les première et deuxième parties de conduit rigides occupe la configuration dépliée.

Selon un mode de réalisation de l'invention, l'organe de transmission s'étend au moins en partie autour du conduit flexible. Une telle configuration de l'organe de transmission permet de réduire sensiblement l'encombrement latéral du conduit d'aspirateur, en particulier au niveau de la zone d'articulation de ce dernier.

Selon un mode de réalisation de l'invention, le conduit flexible comporte une première bague d'extrémité qui est fixée, par exemple par clipsage, à la première partie de conduit rigide, et une deuxième bague d'extrémité qui est fixée, par exemple par clipsage, à la deuxième partie de conduit rigide.

Selon un mode de réalisation de l'invention, la première bague d'extrémité est logée dans et est fixée à la première portion de montage, et la deuxième bague d'extrémité est logée dans et est fixée à la deuxième portion de montage.

Selon un mode de réalisation de l'invention, l'organe de transmission est logé au moins en partie dans le logement interne.

Selon un mode de réalisation de l'invention, le conduit d'aspirateur comporte deux fils électriques, chacun des fils électriques comportant une première partie de fil, une deuxième partie de fil et une partie intermédiaire qui est située entre les première et deuxième parties de fil respectives, les parties intermédiaires des fils électriques s'étendant dans au moins un passage de guidage de fil délimité par le conduit flexible. Une telle configuration du conduit d'aspirateur permet de supprimer les efforts de tension et de pincement dans chaque fil électrique lors du pliage du conduit d'aspirateur. Ainsi, lorsque le conduit d'aspirateur selon la présente invention équipe un aspirateur balai, le conduit d'aspirateur garantit la conductivité électrique entre un corps d'aspirateur et un suceur appartenant à l'aspirateur balai pendant toute la durée de vie de ce dernier. Une telle configuration du conduit d'aspirateur permet également de simplifier le montage du conduit d'aspirateur.

Selon un mode de réalisation de l'invention, l'au moins un passage de guidage de fil s'étend hélicoïdalement autour d'un passage d'écoulement interne délimité par le conduit flexible.

Selon un mode de réalisation de l'invention, le conduit flexible comporte une partie tubulaire délimitant le passage d'écoulement interne, l'au moins un passage de guidage de fil s'étendant hélicoïdalement autour d'une surface externe de la partie tubulaire.

Selon un mode de réalisation de l'invention, l'au moins un passage de guidage de fil comporte un premier passage de guidage de fil et un deuxième passage de guidage de fil dans lesquels s'étendent respectivement les parties intermédiaires des deux fils électriques.

Selon un mode de réalisation de l'invention, le conduit d'aspirateur comporte un premier tube d'aspiration raccordé fluidiquement et mécaniquement à la première partie de conduit rigide, et un deuxième tube d'aspiration raccordé fluidiquement et mécaniquement à la deuxième partie de conduit rigide.

Selon un mode de réalisation de l'invention, la première partie de conduit rigide comporte une première portion de raccordement raccordée fluidiquement et mécaniquement au premier tube d'aspiration, et la deuxième partie de conduit rigide comporte une deuxième portion de raccordement raccordée fluidiquement et mécaniquement au deuxième tube d'aspiration.

Selon un mode de réalisation de l'invention, chacune des première et deuxième portions de raccordement est tubulaire.

Selon un mode de réalisation de l'invention, le premier tube d'aspiration est configuré pour être raccordé fluidiquement et mécaniquement au corps d'aspirateur, et le deuxième tube d'aspiration est configuré pour être raccordé fluidiquement et mécaniquement au suceur.

Selon un mode de réalisation de l'invention, la première portion de raccordement, la deuxième portion de raccordement, les premier et deuxième tubes d'aspiration et le conduit flexible définissent le passage d'écoulement d'air.

Selon un mode de réalisation de l'invention, le premier tube d'aspiration comporte un premier passage de réception longitudinal s'étendant le long du premier tube d'aspiration, et le deuxième tube d'aspiration comporte un deuxième passage de réception longitudinal s'étendant le long du deuxième tube d'aspiration, les premières parties de fil des deux fils électriques s'étendant au moins partiellement dans le premier passage de réception longitudinal et les deuxièmes parties de fil des deux fils électriques s'étendant au moins partiellement dans le deuxième passage de réception longitudinal.

Selon un mode de réalisation de l'invention, la première bague d'extrémité comporte un premier passage de fil configuré pour être situé en regard du premier passage de réception longitudinal, et la deuxième bague d'extrémité comporte un deuxième passage de fil configuré pour être situé en regard du deuxième passage de réception longitudinal, les premières parties de fil des deux fils électriques s'étendant au moins partiellement dans le premier passage de fil et les deuxièmes parties de fil des deux fils électriques s'étendant au moins partiellement dans le deuxième passage de fil.

Selon un mode de réalisation de l'invention, le conduit d'aspirateur comporte deux contacts électriques qui sont chacun reliés électriquement à la première partie de fil d'un fil électrique respectif et qui sont configurés pour être reliés électriquement aux bornes positive et négative d'une batterie rechargeable logée dans le corps d'aspirateur lorsque la première partie de conduit rigide est reliée fluidiquement au corps d'aspirateur.

Selon un mode de réalisation de l'invention, le conduit d'aspirateur comporte deux connecteurs électriques qui sont chacun reliés électriquement à la deuxième partie de fil d'un fil électrique respectif et qui sont configurés pour être reliés électriquement à un dispositif électrique (tel qu'un moteur d'entraînement configuré pour entraîner en rotation une brosse rotative prévue dans le suceur) appartenant au suceur lorsque la deuxième partie de conduit rigide est reliée fluidiquement au suceur.

Selon un mode de réalisation de l'invention, le conduit flexible relie fluidiquement les première et deuxième portions de raccordement.

Selon un mode de réalisation de l'invention, le conduit d'aspirateur comporte un élément de sollicitation, tel qu'un ressort de sollicitation, configuré pour solliciter l'organe de verrouillage dans la position de verrouillage.

Selon un mode de réalisation de l'invention, le conduit d'aspirateur comporte un organe de sollicitation, tel qu'un ressort de sollicitation, configuré pour solliciter le bouton de déverrouillage dans la position de repos.

Selon un mode de réalisation de l'invention, le bouton de déverrouillage est monté mobile sur la première partie de conduit rigide.

Selon un mode de réalisation de l'invention, le conduit d'aspirateur comporte un élément de verrouillage prévu sur l'autre des première et deuxième parties de conduit rigides, l'organe de verrouillage étant mobile entre la position de verrouillage dans laquelle l'organe de verrouillage est apte à coopérer avec l'élément de verrouillage de manière à verrouiller les première et deuxième parties de conduit rigides dans la configuration dépliée, et la position de libération dans laquelle l'organe de verrouillage est apte à libérer l'élément de verrouillage de manière à permettre un pivotement des première et deuxième parties de conduit rigides dans la configuration pliée.

Selon un mode de réalisation de l'invention, l'organe de verrouillage est une patte de verrouillage ou un bras de verrouillage équipé(e) d'un doigt de verrouillage, et l'élément de verrouillage est un orifice de verrouillage apte à recevoir au moins partiellement le doigt de verrouillage lorsque les première et deuxième parties de conduit rigides sont dans la configuration dépliée.

La présente invention concerne en outre un aspirateur balai comportant :
- un corps d'aspirateur équipé d'une unité d'aspiration et d'une interface de manipulation,
- un suceur configuré pour être en contact avec un sol à nettoyer, et
- un conduit d'aspirateur selon la présente invention, le conduit d'aspirateur reliant mécaniquement et fluidiquement le corps d'aspirateur au suceur.

### Brève description des figures

De toute façon l'invention sera bien comprise à l'aide de la description qui suit en référence aux dessins schématiques annexés représentant, à titre d'exemple non limitatif, une forme d'exécution de ce conduit d'aspirateur.
Figure 1 est une vue en perspective d'un aspirateur balai selon l'invention.
Figure 2 est une vue partielle en perspective d'un conduit d'aspirateur appartenant à l'aspirateur balai de la figure 1, montrant le conduit d'aspirateur en configuration dépliée.
Figure 3 est une vue partielle en perspective du conduit d'aspirateur de la figure 2, montrant le conduit d'aspirateur en configuration pliée.
Figure 4 est une vue en coupe longitudinale du conduit d'aspirateur de la figure 2, montrant un organe de verrouillage en position de verrouillage.
Figure 5 est une vue en coupe longitudinale du conduit d'aspirateur de la figure 2, montrant l'organe de verrouillage en position de libération.
Figure 6 est une vue en coupe longitudinale du conduit d'aspirateur de la figure 2, montrant le conduit d'aspirateur en configuration pliée.
Figure 7 est une vue partielle en perspective du conduit d'aspirateur de la figure 2.

### Description détaillée

Les figures 1 à 7 représentent un aspirateur balai 2 qui comporte un corps d'aspirateur 3, un suceur 4 configuré pour être en contact avec un sol à nettoyer, et un conduit d'aspirateur 5 reliant fluidiquement et mécaniquement le corps d'aspirateur 3 au suceur 4.

Comme montré plus particulièrement sur la figure 1, le corps d'aspirateur 3 comporte notamment une unité d'aspiration 6 et une interface de manipulation 7. L'unité d'aspiration 6 peut par exemple comporter un moto-ventilateur électrique, une batterie rechargeable configurée pour alimenter électriquement le moto-ventilateur électrique et un dispositif de séparation et de stockage de déchets, et l'interface de manipulation 7 peut par exemple comporter une poignée de préhension.

Le conduit d'aspirateur 5 comprend une première partie de conduit rigide 8, une deuxième partie de conduit rigide 9, et un dispositif d'articulation 10 reliant les première et deuxième parties de conduit rigides 8, 9 entre elles.

Le dispositif d'articulation 10 est configuré pour permettre un pivotement de la première partie de conduit rigide 8 par rapport à la deuxième partie de conduit rigide 9 autour d'un axe d'articulation A et entre une configuration dépliée dans laquelle les première et deuxième parties de conduit rigides 8, 9 sont alignées l'une par rapport à l'autre et une configuration pliée dans laquelle les première et deuxième parties de conduit rigides 8, 9 définissent entre elles un angle inférieur à 180°.

Selon le mode de réalisation représenté sur les figures, le dispositif d'articulation 10 comporte une première partie de charnière 10.1 fixée à une surface externe de la première partie de conduit rigide 8, et une deuxième partie de charnière 10.2 fixée à une surface externe de la deuxième partie de conduit rigide 9. Ainsi, le dispositif d'articulation 10 est configuré de telle sorte que l'axe d'articulation A est décalé latéralement par rapport aux première et deuxième parties de conduit rigides 8, 9. En d'autres termes, le dispositif d'articulation 10 est configuré de telle sorte que l'axe d'articulation A n'est pas sécant avec les première et deuxième parties de conduit rigides 8, 9. De façon avantageuse, le dispositif d'articulation 10 est configuré pour être orienté vers le haut, c'est-à-dire pour faire face à un utilisateur, lorsque le conduit d'aspirateur 5 est en conditions normales d'utilisation.

Le conduit d'aspirateur 5 comporte en outre un premier tube d'aspiration 11 comprenant une portion d'extrémité proximale 11.1 raccordée fluidiquement et mécaniquement à la première partie de conduit rigide 8, et une portion d'extrémité distale 11.2 configurée pour être raccordée fluidiquement et mécaniquement au corps d'aspirateur 3. Le conduit d'aspirateur 5 comporte également un deuxième tube d'aspiration 12 comprenant une portion d'extrémité proximale 12.1 raccordée fluidiquement et mécaniquement à la deuxième partie de conduit rigide 9, et une portion d'extrémité distale 12.2 configurée pour être raccordée fluidiquement et mécaniquement au suceur 4.

Selon le mode de réalisation représenté sur les figures, la première partie de conduit rigide 8 comporte une première portion de raccordement 13 qui est tubulaire et qui est raccordée fluidiquement et mécaniquement à la portion d'extrémité proximale 11.1 du premier tube d'aspiration 11, et la deuxième partie de conduit rigide 9 comporte une deuxième portion de raccordement 14 qui est tubulaire et qui est raccordée fluidiquement et mécaniquement à la portion d'extrémité proximale 12.1 du deuxième tube d'aspiration 12.

Comme montré plus particulièrement sur les figures 3 et 6, le conduit d'aspirateur 5 comporte de plus un conduit flexible 15 délimitant un passage d'écoulement interne et reliant les première et deuxième parties de conduit rigides 8, 9. Le conduit flexible 15 est plus particulièrement configuré pour relier fluidiquement les première et deuxième portions de raccordement 13, 14, de telle sorte que la première portion de raccordement 13, la deuxième portion de raccordement 14, les premier et deuxième tubes d'aspiration 11, 12 et le conduit flexible 15 définissent un passage d'écoulement d'air relié d'une part à l'unité d'aspiration 6 et d'autre part au suceur 4.

Selon le mode de réalisation représenté sur les figures, les première et deuxième parties de conduit rigides 8, 9 comportent respectivement des première et deuxième portions de montage 16, 17 qui sont tubulaires, et les première et deuxième portions de montage 16, 17 délimitent un logement interne 18 dans lequel est monté le conduit flexible 15. De façon avantageuse, la première portion de montage 16 comporte une première ouverture d'insertion et la deuxième portion de montage 17 comporte une deuxième ouverture d'insertion qui est configurée pour être située en regard de la première ouverture d'insertion lorsque les première et deuxième parties de conduit rigides 8, 9 occupent la configuration dépliée.

Selon le mode de réalisation représenté sur les figures, le conduit flexible 15 comporte une première bague d'extrémité 19 qui est fixée, par exemple par clipsage, à la première portion de montage 16, et une deuxième bague d'extrémité 21 qui est fixée, par exemple par clipsage, à la deuxième portion de montage 17.

Le conduit d'aspirateur 5 comporte également un organe de verrouillage 22, tel qu'une patte de verrouillage ou un bras de verrouillage équipé(e) d'un doigt de verrouillage, configuré pour verrouiller les première et deuxième parties de conduit rigides 8, 9 dans la configuration dépliée.

L'organe de verrouillage 22 et le dispositif d'articulation 10 sont sensiblement diamétralement opposés par rapport à un axe longitudinal central B du conduit d'aspirateur 5 en configuration dépliée des première et deuxième parties de conduit rigides 8, 9.

L'organe de verrouillage 22 est monté mobile, par exemple sur la deuxième partie de conduit rigide 9, entre une position de verrouillage (voir la figure 4) dans laquelle l'organe de verrouillage 22 est configuré pour coopérer avec un élément de verrouillage 23, tel qu'un orifice de verrouillage apte à recevoir au moins partiellement le doigt de verrouillage précité, prévu sur la première partie de conduit rigide 8 de manière à verrouiller les première et deuxième parties rigides 8, 9 dans la configuration dépliée, et une position de libération (voir la figure 5) dans laquelle l'organe de verrouillage 22 est configuré pour libérer l'élément de verrouillage 23 de manière à permettre un pivotement des première et deuxième parties de conduit rigides 8, 9 dans la configuration pliée. Selon le mode de réalisation représenté sur les figures, l'organe de verrouillage 22 est monté pivotant autour d'un axe de pivotement C qui est sensiblement parallèle à l'axe d'articulation A.

Le conduit d'aspirateur 5 comporte de plus un élément de sollicitation 24, tel qu'un ressort de sollicitation, configuré pour solliciter l'organe de verrouillage 22 dans la position de verrouillage.

Le conduit d'aspirateur 5 comporte en outre un bouton de déverrouillage 25 configuré pour entraîner un déplacement de l'organe de verrouillage 22 dans la position de libération. Le bouton de déverrouillage 25 et l'organe de verrouillage 22 sont diamétralement opposés par rapport à l'axe longitudinal central B du conduit d'aspirateur 5 en configuration dépliée des première et deuxième parties de conduit rigides 8, 9. De façon avantageuse, le bouton de déverrouillage 25 est situé à proximité de l'axe d'articulation A.

Le bouton de déverrouillage 25 est monté coulissant sur la première partie de conduit rigide 8 selon une direction de coulissement D qui s'étend perpendiculairement à l'axe d'articulation A et entre une position de repos (voir la figure 4) et une position de déverrouillage (voir la figure 5). De façon avantageuse, la direction de coulissement D s'étend perpendiculairement à l'axe longitudinal central B du conduit d'aspirateur 5 en configuration dépliée des première et deuxième parties de conduit rigides 8, 9.

Le conduit d'aspirateur 5 est plus particulièrement configuré de telle sorte qu'un déplacement du bouton de déverrouillage 25 de la position de repos à la position de déverrouillage entraîne un déplacement de l'organe de verrouillage 22 de la position de verrouillage à la position de libération. Le bouton de déverrouillage 25 peut par exemple être déplacé dans la position de déverrouillage par une simple pression exercée par l'utilisateur sur le bouton de déverrouillage 25.

De façon avantageuse, le conduit d'aspirateur 5 comporte un organe de sollicitation 26, tel qu'un ressort de sollicitation, configuré pour solliciter le bouton de déverrouillage 25 dans la position de repos.

Selon le mode de réalisation représenté sur les figures, le conduit d'aspirateur 5 comporte en outre un organe de transmission 27, également nommé organe de renvoi ou organe de transmission de mouvement, qui est monté mobile sur la première partie de conduit rigide 8 et qui est configuré pour transmettre un mouvement du bouton de déverrouillage 25 à l'organe de verrouillage 22. De façon avantageuse, l'organe de transmission 27 est relié mécaniquement au bouton de déverrouillage 25, et est plus particulièrement solidaire en mouvement du bouton de déverrouillage 25. De ce fait, l'organe de transmission 27 est monté coulissant sur la première partie de conduit rigide 8.

L'organe de transmission 27 est plus particulièrement configuré de telle sorte qu'un coulissement du bouton de déverrouillage 25 de la position de repos à la position de déverrouillage entraîne un pivotement de l'organe de verrouillage 22 de la position de verrouillage à la position de libération. De façon avantageuse, l'organe de transmission 27 est configuré pour pousser l'organe de verrouillage 22 vers la position de libération lorsque le bouton de déverrouillage 25 est déplacé dans la position de déverrouillage. A cet effet, l'organe de transmission 27 est avantageusement pourvu d'une partie d'appui 27.1, telle qu'un doigt d'appui ou une patte d'appui, configurée pour exercer une force d'appui contre l'organe de verrouillage 22 lorsque le bouton de déverrouillage 25 est déplacé dans la position de déverrouillage.

Selon le mode de réalisation représenté sur les figures, l'organe de transmission 27 est logé au moins en partie dans le logement interne 18, et est formé par une bague de transmission qui peut par exemple être fermée ou fendue et qui s'étend autour du conduit flexible 15.

Le conduit d'aspirateur 5 comporte en outre deux fils électriques 28. Chacun des fils électriques 28 comporte une première partie de fil 28.1, une deuxième partie de fil 28.2, et une partie intermédiaire 28.3 qui est située entre les première et deuxième parties de fil 28.1, 28.2 respectives.

Selon le mode de réalisation représenté sur les figures, le premier tube d'aspiration 11 comporte un premier passage de réception longitudinal 29 s'étendant le long d'une paroi interne du premier tube d'aspiration 11, et le deuxième tube d'aspiration 12 comporte un deuxième passage de réception longitudinal 31 s'étendant le long d'une paroi interne du deuxième tube d'aspiration 12. Les premières parties de fil 28.1 des deux fils électriques 28 s'étendent dans le premier passage de réception longitudinal 29 et les deuxièmes parties de fil 28.2 des deux fils électriques 28 s'étendent dans le deuxième passage de réception longitudinal 31.

De façon avantageuse, la première bague d'extrémité 19 comporte un premier passage de fil 32 configuré pour être situé en regard du premier passage de réception longitudinal 29, et la deuxième bague d'extrémité 21 comporte un deuxième passage de fil 33 configuré pour être situé en regard du deuxième passage de réception longitudinal 31. Les premières parties de fil 28.1 des deux fils électriques 28 s'étendent également en partie dans le premier passage de fil 32 et les deuxièmes parties de fil 28.2 des deux fils électriques 28 s'étendent également en partie dans le deuxième passage de fil 33.

Selon le mode de réalisation représenté sur les figures, le conduit flexible 15 comporte une partie tubulaire 15.1 délimitant le passage d'écoulement interne, et également un premier passage de guidage de fil 15.2 s'étendant hélicoïdalement autour d'une surface externe de la partie tubulaire 15.1 et un deuxième passage de guidage de fil 15.3 s'étendant hélicoïdalement autour de la partie tubulaire 15.1. De façon avantageuse, les parties intermédiaires 28.3 des deux fils électriques 28 s'étendent respectivement dans les premier et deuxième passages de fil 15.2, 15.3, et s'étendent donc hélicoïdalement autour de la partie tubulaire 15.1.

Le conduit d'aspirateur 5 comporte de plus deux contacts électriques (non représentés sur les figures) qui sont chacun reliés électriquement à la première partie de fil 28.1 d'un fil électrique 28 respectif et qui sont configurés pour être reliés électriquement aux bornes positive et négative de la batterie rechargeable logée dans le corps d'aspirateur 3 lorsque la première partie de conduit rigide 8 est reliée fluidiquement et mécaniquement au corps d'aspirateur 3.

Le conduit d'aspirateur 5 comporte en outre deux connecteurs électriques (non représentés sur les figures) qui sont chacun reliés électriquement à la deuxième partie de fil 28.2 d'un fil électrique 28 respectif et qui sont configurés pour être reliés électriquement à un dispositif électrique, tel qu'un moteur d'entraînement configuré pour entraîner en rotation une brosse rotative prévue dans le suceur 4, appartenant au suceur 4 lorsque la deuxième partie de conduit rigide 9 est reliée fluidiquement et mécaniquement au suceur 4.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention défini selon les revendications.

## Revendications

1. Conduit d'aspirateur (5) définissant un passage d'écoulement d'air et comprenant :
- une première partie de conduit rigide (8) et une deuxième partie de conduit rigide (9),
- un dispositif d'articulation (10) reliant les première et deuxième parties de conduit rigides (8, 9) entre elles, le dispositif d'articulation (10) comportant un axe d'articulation (A) et étant configuré pour permettre un pivotement de la première partie de conduit rigide (8) par rapport à la deuxième partie de conduit rigide (9) autour de l'axe d'articulation (A) et entre une configuration dépliée dans laquelle les première et deuxième parties de conduit rigides (8, 9) sont sensiblement alignées l'une par rapport à l'autre et une configuration pliée dans laquelle les première et deuxième parties de conduit rigides (8, 9) définissent entre elles un angle inférieur à 180°,
- un organe de verrouillage (22) configuré pour verrouiller les première et deuxième parties de conduit rigides (8, 9) dans la configuration dépliée, l'organe de verrouillage (22) et le dispositif d'articulation (10) étant sensiblement diamétralement opposés par rapport à un axe longitudinal central (B) du conduit d'aspirateur (5) en configuration dépliée des première et deuxième parties de conduit rigides (8, 9), l'organe de verrouillage (22) étant monté mobile sur l'une des première et deuxième parties de conduit rigides (8, 9) entre une position de verrouillage dans laquelle l'organe de verrouillage (22) est configuré pour coopérer avec l'autre des première et deuxième parties de conduit rigides (9, 8) de manière à verrouiller les première et deuxième parties de conduit rigides (8, 9) dans la configuration dépliée, et une position de libération dans laquelle l'organe de verrouillage (22) est configuré pour libérer l'autre des première et deuxième parties de conduit rigides (9, 8) de manière à permettre un pivotement des première et deuxième parties de conduit rigides (8, 9) dans la configuration pliée, et
- un bouton de déverrouillage (25) monté mobile entre une position de repos et une position de déverrouillage, le conduit d'aspirateur (5) étant configuré de telle sorte qu'un déplacement du bouton de déverrouillage (25) de la position de repos à la position de déverrouillage entraîne un déplacement de l'organe de verrouillage (22) de la position de verrouillage à la position de libération,
**caractérisé en ce que** le bouton de déverrouillage (25) est monté coulissant selon une direction de coulissement (D) et entre la position de repos et la position de déverrouillage, et **en ce que** le bouton de déverrouillage (25) et l'organe de verrouillage (22) sont sensiblement diamétralement opposés par rapport à l'axe longitudinal central (B) du conduit d'aspirateur (5) en configuration dépliée des première et deuxième parties de conduit rigides (8, 9).

2. Conduit d'aspirateur (5) selon la revendication 1, dans lequel la direction de coulissement (D) s'étend sensiblement perpendiculairement à l'axe d'articulation (A).

3. Conduit d'aspirateur (5) selon la revendication 1 ou 2, dans lequel la direction de coulissement (D) s'étend sensiblement perpendiculairement à l'axe longitudinal central (B) du conduit d'aspirateur (5) en configuration dépliée des première et deuxième parties de conduit rigides (8, 9).

4. Conduit d'aspirateur (5) selon l'une quelconque des revendications 1 à 3, dans lequel le bouton de déverrouillage (25) est situé à proximité de l'axe d'articulation (A).

5. Conduit d'aspirateur (5) selon l'une quelconque des revendications 1 à 4, dans lequel le dispositif d'articulation (10) est configuré pour être situé au-dessus d'une portion du passage d'écoulement d'air qui s'étend à proximité du dispositif d'articulation (10), lorsque le conduit d'aspirateur (5) est en conditions normales d'utilisation.

6. Conduit d'aspirateur (5) selon l'une quelconque des revendications 1 à 5, dans lequel l'organe de verrouillage (22) est monté pivotant autour d'un axe de pivotement (C) qui est sensiblement parallèle à l'axe d'articulation (A).

7. Conduit d'aspirateur (5) selon l'une quelconque des revendications 1 à 6, lequel comporte en outre un organe de transmission (27) configuré pour transmettre un mouvement du bouton de déverrouillage (25) à l'organe de verrouillage (22), l'organe de transmission (27) étant configuré de telle sorte qu'un déplacement du bouton de déverrouillage (25) de la position de repos à la position de déverrouillage entraîne un déplacement de l'organe de verrouillage (22) de la position de verrouillage à la position de libération.

8. Conduit d'aspirateur (5) selon la revendication 7, dans lequel l'organe de transmission (27) est relié mécaniquement au bouton de déverrouillage (25).

9. Conduit d'aspirateur (5) selon la revendication 7 ou 8, dans lequel l'organe de transmission (27) est logé dans l'une des première et deuxième parties de conduit rigides (8, 9).

10. Conduit d'aspirateur (5) selon l'une quelconque des revendications 1 à 9, dans lequel la première partie de conduit rigide (8) est configurée pour être reliée fluidiquement à un corps d'aspirateur (3) équipé d'une unité d'aspiration (6), et la deuxième partie de conduit rigide (9) est configurée pour être reliée fluidiquement à un suceur (4) configuré pour être en contact avec un sol à nettoyer.

11. Conduit d'aspirateur (5) selon l'une quelconque des revendications 1 à 9, lequel comporte un conduit flexible (15) reliant les première et deuxième parties de conduit rigides (8, 9) et définissant au moins partiellement le passage d'écoulement d'air.

12. Conduit d'aspirateur (5) selon la revendication 11 en combinaison avec la revendication 7, dans lequel l'organe de transmission (27) s'étend au moins en partie autour du conduit flexible (15).

13. Conduit d'aspirateur (5) selon la revendication 11 ou 12, dans lequel le conduit flexible (15) comporte une première bague d'extrémité (19) qui est fixée à la première partie de conduit rigide (8), et une deuxième bague d'extrémité (21) qui est fixée à la deuxième partie de conduit rigide (9).

14. Conduit d'aspirateur (5) selon l'une quelconque des revendications 11 à 13, lequel comporte deux fils électriques (28), chacun des fils électriques (28) comportant une première partie de fil (28.1), une deuxième partie de fil (28.2) et une partie intermédiaire (28.3) qui est située entre les première et deuxième parties de fil (28.1, 28.2) respectives, les parties intermédiaires (28.3) des fils électriques (28) s'étendant dans au moins un passage de guidage de fil (15.2, 15.3) délimité par le conduit flexible (15).

15. Conduit d'aspirateur (5) selon l'une quelconque des revendications 1 à 14, lequel comporte un premier tube d'aspiration (11) raccordé fluidiquement et mécaniquement à la première partie de conduit rigide (8), et un deuxième tube d'aspiration (12) raccordé fluidiquement et mécaniquement à la deuxième partie de conduit rigide (9).

16. Aspirateur balai (2) comportant :
- un corps d'aspirateur (3) équipé d'une unité d'aspiration (6) et d'une interface de manipulation (7),
- un suceur (4) configuré pour être en contact avec un sol à nettoyer, et
- un conduit d'aspirateur (5) selon l'une quelconque des revendications précédentes, le conduit d'aspirateur (5) reliant mécaniquement et fluidiquement le corps d'aspirateur (3) au suceur (4).

## Patentansprüche

1. Staubsaugerkanal (5), der einen Luftströmungsdurchgang definiert und Folgendes umfasst:
- ein erstes starres Kanalteil (8) und ein zweites starres Kanalteil (9),
- eine Gelenkvorrichtung (10), die das erste und das zweite starre Kanalteil (8, 9) miteinander verbindet, wobei die Gelenkvorrichtung (10) eine Gelenkachse (A) umfasst und so eingerichtet ist, dass sie ein Schwenken des ersten starren Kanalteils (8) in Bezug auf das zweite starre Kanalteil (9) um die Gelenkachse (A) und zwischen einer ausgefahrenen Konfiguration, in der das erste und das zweite starre Kanalteil (8, 9) im Wesentlichen zueinander ausgerichtet sind, und einer eingefahrenen Konfiguration, in der das erste und das zweite starre Kanalteil (8, 9) zwischen sich einen Winkel von weniger als 180° definieren, ermöglicht,
- ein Verriegelungselement (22), das so eingerichtet ist, dass es das erste und das zweite starre Kanalteil (8, 9) in der ausgefahrenen Konfiguration verriegelt, wobei das Verriegelungselement (22) und die Gelenkvorrichtung (10) in Bezug auf eine zentrale Längsachse (B) des Staubsaugerkanals (5) in der ausgefahrenen Konfiguration des ersten und des zweiten starren Kanalteils (8, 9) im Wesentlichen diametral gegenüberliegen, wobei das Verriegelungselement (22) beweglich an einem von dem ersten und dem zweiten starren Kanalteil (8, 9) zwischen einer Verriegelungsposition, in der das Verriegelungselement (22) so eingerichtet ist, dass es mit dem anderen von dem ersten und dem zweiten starren Kanalteil (9, 8) zusammenwirkt, um das erste und das zweite starre Kanalteil (8, 9) in der ausgefahrenen Konfiguration zu verriegeln, und einer Freigabeposition, in der das Verriegelungselement (22) so eingerichtet ist, dass es das andere von dem ersten und dem zweiten starren Kanalteil (9, 8) freigibt, um ein Schwenken des ersten und des zweiten starren Kanalteils (8, 9) in der eingefahrenen Konfiguration zu ermöglichen, montiert ist, und
- einen Entriegelungsknopf (25), der beweglich zwischen einer Ruheposition und einer Entriegelungsposition montiert ist, wobei der Staubsaugerkanal (5) derart eingerichtet ist, dass eine Bewegung des Entriegelungsknopfes (25) von der Ruheposition in die Entriegelungsposition eine Bewegung des Verriegelungselements (22) von der Verriegelungsposition in die Freigabeposition bewirkt,
**dadurch gekennzeichnet, dass** der Entriegelungsknopf (25) in einer Schieberichtung (D) und zwischen der Ruheposition und der Entriegelungsposition verschiebbar montiert ist, und dass der Entriegelungsknopf (25) und das Verriegelungselement (22) in Bezug auf die zentrale Längsachse (B) des Staubsaugerkanals (5) in der ausgefahrenen Konfiguration des ersten und des zweiten starren Kanalteils (8, 9) im Wesentlichen diametral gegenüberliegen.

2. Staubsaugerkanal (5) nach Anspruch 1, wobei sich die Schieberichtung (D) im Wesentlichen senkrecht zur Gelenkachse (A) erstreckt.

3. Staubsaugerkanal (5) nach Anspruch 1 oder 2, wobei sich die Schieberichtung (D) im Wesentlichen senkrecht zur zentralen Längsachse (B) des Staubsaugerkanals (5) in der ausgefahrenen Konfiguration des ersten und des zweiten starren Kanalteils (8, 9) erstreckt.

4. Staubsaugerkanal (5) nach einem der Ansprüche 1 bis 3, wobei sich der Entriegelungsknopf (25) in der Nähe der Gelenkachse (A) befindet.

5. Staubsaugerkanal (5) nach einem der Ansprüche 1 bis 4, wobei die Gelenkvorrichtung (10) so eingerichtet ist, dass sie sich über einem Abschnitt des Luftströmungsdurchgangs befindet, der sich in der Nähe der Gelenkvorrichtung (10) erstreckt, wenn sich der Staubsaugerkanal (5) unter normalen Betriebsbedingungen befindet.

6. Staubsaugerkanal (5) nach einem der Ansprüche 1 bis 5, wobei das Verriegelungselement (22) schwenkbar um eine Schwenkachse (C) montiert ist, die im Wesentlichen parallel zur Gelenkachse (A) verläuft.

7. Staubsaugerkanal (5) nach einem der Ansprüche 1 bis 6, die ferner ein Übertragungselement (27) umfasst, das so eingerichtet ist, dass es eine Bewegung des Entriegelungsknopfes (25) auf das Verriegelungselement (22) überträgt, wobei das Übertragungselement (27) derart eingerichtet ist, dass eine Bewegung des Entriegelungsknopfes (25) von der Ruheposition in die Entriegelungsposition eine Bewegung des Verriegelungselements (22) von der Verriegelungsposition in die Freigabeposition bewirkt.

8. Staubsaugerkanal (5) nach Anspruch 7, wobei das Übertragungselement (27) mechanisch mit dem Entriegelungsknopf (25) verbunden ist.

9. Staubsaugerkanal (5) nach Anspruch 7 oder 8, wobei das Übertragungselement (27) in einem von dem ersten und dem zweiten starren Kanalteil (8, 9) untergebracht ist.

10. Staubsaugerkanal (5) nach einem der Ansprüche 1 bis 9, wobei das erste starre Kanalteil (8) so eingerichtet ist, dass es fluidisch mit einem Staubsaugerkörper (3) verbunden ist, der mit einer Saugeinheit (6) ausgestattet ist, und das zweite starre Kanalteil (9) so eingerichtet ist, dass es fluidisch mit einer Düse (4) verbunden ist, die so eingerichtet ist, dass sie mit einem zu reinigenden Boden in Kontakt steht.

11. Staubsaugerkanal (5) nach einem der Ansprüche 1 bis 9, der einen flexiblen Kanal (15) umfasst, der das erste und das zweite starre Kanalteil (8, 9) verbindet und den Luftströmungsdurchgang mindestens teilweise definiert.

12. Staubsaugerkanal (5) nach Anspruch 11 in Verbindung mit Anspruch 7, wobei sich das Übertragungselement (27) mindestens teilweise um den flexiblen Kanal (15) erstreckt.

13. Staubsaugerkanal (5) nach Anspruch 11 oder 12, wobei der flexible Kanal (15) einen ersten Endring (19), der am ersten starren Kanalteil (8) befestigt ist, und einen zweiten Endring (21) umfasst, der am zweiten starren Kanalteil (9) befestigt ist.

14. Staubsaugerkanal (5) nach einem der Ansprüche 11 bis 13, der zwei elektrische Drähte (28) umfasst, wobei jeder der elektrischen Drähte (28) einen ersten Drahtabschnitt (28.1), einen zweiten Drahtabschnitt (28.2) und einen Zwischenabschnitt (28.3) umfasst, der sich zwischen dem ersten und dem zweiten Drahtabschnitt (28.1, 28.2) befindet, wobei sich die Zwischenabschnitte (28.3) der elektrischen Drähte (28) in mindestens einen Drahtführungsdurchgang (15.2, 15.3) erstrecken, der durch den flexiblen Kanal (15) begrenzt ist.

15. Staubsaugerkanal (5) nach einem der Ansprüche 1 bis 14, der ein erstes Saugrohr (11), das fluidisch und mechanisch mit dem ersten starren Kanalteil (8) verbunden ist, und ein zweites Saugrohr (12) umfasst, das fluidisch und mechanisch mit dem zweiten starren Kanalteil (9) verbunden ist.

16. Stielstaubsauger (2), der Folgendes umfasst:
- einen Staubsaugerkörper (3), der mit einer Saugeinheit (6) und einer Handhabungsschnittstelle (7) ausgestattet ist,
- eine Düse (4), die so eingerichtet ist, dass sie mit einem zu reinigenden Boden in Kontakt steht, und
- einen Staubsaugerkanal (5) nach einem der vorhergehenden Ansprüche, wobei der Staubsaugerkanal (5) den Staubsaugerkörper (3) mechanisch und fluidisch mit der Düse (4) verbindet.

## Claims

1. A vacuum cleaner conduit (5) defining an air flow passage and comprising:
- a first rigid conduit part (8) and a second rigid conduit part (9),
- a hinge device (10) connecting the first and second rigid conduit parts (8, 9) to each other, the hinge device (10) including a hinge axis (A) and being configured to allow a pivoting of the first rigid conduit part (8) relative to the second rigid conduit part (9) about the hinge axis (A) and between an unfolded configuration in which the first and second rigid conduit parts (8 , 9) are substantially aligned with each other and a folded configuration in which the first and second rigid conduit parts (8, 9) define between them an angle less than 180°,
- a locking member (22) configured to lock the first and second rigid conduit parts (8, 9) in the unfolded configuration, the locking member (22) and the hinge device (10) being substantially diametrically opposed relative to a central longitudinal axis (B) of the vacuum cleaner conduit (5) in the unfolded configuration of the first and second rigid conduit parts (8, 9), the locking member (22) being movably mounted on one of the first and second rigid conduit parts (8, 9) between a locking position in which the locking member (22) is configured to cooperate with the other of the first and second rigid conduit parts (9, 8) so as to lock the first and second rigid conduit parts (8, 9) in the unfolded configuration, and a release position in which the locking member (22) is configured to release the other of the first and second conduit parts rigid (9, 8) so as to allow a pivoting of the first and second rigid conduit parts (8, 9) in the folded configuration, and
- an unlocking button (25) movably mounted between a rest position and an unlocking position, the vacuum cleaner conduit (5) being configured such that a displacement of the unlocking button (25) from the rest position to the unlocking position causes a displacement of the locking member (22) from the locking position to the release position,
**characterized in that** the unlocking button (25) is slidably mounted in a sliding direction (D) and between the rest position and the unlocking position, and **in that** the unlocking button (25) and the release member locking (22) are substantially diametrically opposed relative to the central longitudinal axis (B) of the vacuum cleaner conduit (5) in the unfolded configuration of the first and second rigid conduit parts (8, 9).

2. The vacuum cleaner conduit (5) according to claim 1, wherein the sliding direction (D) extends substantially perpendicular to the hinge axis (A).

3. The vacuum cleaner conduit (5) according to claim 1 or 2, wherein the sliding direction (D) extends substantially perpendicular to the central longitudinal axis (B) of the vacuum conduit (5) in the unfolded configuration of the first and second rigid conduit parts (8, 9).

4. The vacuum cleaner conduit (5) according to any one of claims 1 to 3, wherein the unlocking button (25) is located near the hinge axis (A).

5. The vacuum cleaner conduit (5) according to any one of claims 1 to 4, wherein the hinge device (10) is configured to be located above a portion of the air flow passage which extends near the hinge device (10), when the vacuum cleaner conduit (5) is in normal conditions of use.

6. The vacuum cleaner conduit (5) according to any one of claims 1 to 5, wherein the locking member (22) is pivotally mounted about a pivot axis (C) which is substantially parallel to the hinge axis (A).

7. The vacuum cleaner conduit (5) according to any one of claims 1 to 6, which further includes a transmission member (27) configured to transmit a movement of the unlocking button (25) to the locking member (22), the transmission member (27) being configured such that a movement of the unlocking button (25) from the rest position to the unlocking position causes a displacement of the locking member (22) from the locking position to the release position.

8. The vacuum cleaner conduit (5) according to claim 7, wherein the transmission member (27) is mechanically connected to the unlocking button (25).

9. The vacuum cleaner conduit (5) according to claim 7 or 8, wherein the transmission member (27) is housed in one of the first and second rigid conduit parts (8, 9).

10. The vacuum cleaner conduit (5) according to any one of claims 1 to 9, wherein the first rigid conduit part (8) is configured to be fluidically connected to a vacuum cleaner body (3) equipped with a suction unit (6), and the second rigid conduit part (9) is configured to be fluidically connected to a nozzle (4) configured to be in contact with a floor to be cleaned.

11. The vacuum cleaner conduit (5) according to any one of claims 1 to 9, which includes a flexible conduit (15) connecting the first and second rigid conduit parts (8, 9) and at least partially defining the air flow passage.

12. The vacuum cleaner conduit (5) according to claim 11 in combination with claim 7, wherein the transmission member (27) extends at least partly about the flexible conduit (15).

13. The vacuum cleaner conduit (5) according to claim 11 or 12, wherein the flexible conduit (15) includes a first end ring (19) which is fixed to the first rigid conduit part (8), and a second end ring (21) which is fixed to the second rigid conduit part (9).

14. The vacuum cleaner conduit (5) according to any one of claims 11 to 13, which includes two electric wires (28), each of the electric wires (28) including a first wire part (28.1), a second wire part (28.2) and an intermediate part (28.3) which is located between the respective first and second wire parts (28.1, 28.2), the intermediate parts (28.3) of the electric wires (28) extending in at least one wire guide passage (15.2, 15.3) delimited by the flexible conduit (15).

15. The vacuum cleaner conduit (5) according to any one of claims 1 to 14, which includes a first suction tube (11) fluidically and mechanically connected to the first rigid conduit part (8), and a second tube suction (12) fluidically and mechanically connected to the second rigid conduit part (9).

16. An upright vacuum cleaner (2) including:
- a vacuum cleaner body (3) equipped with a suction unit (6) and a handling interface (7),
- a nozzle (4) configured to be in contact with a floor to be cleaned, and
- a vacuum cleaner conduit (5) according to any one of the preceding claims, the vacuum cleaner conduit (5) mechanically and fluidically connecting the vacuum cleaner body (3) to the nozzle (4).
